# EUROPÄISCHE PATENTSCHRIFT

(11) **EP 0 381 020 B1**
(45) Veröffentlichungstag und Bekanntmachung des Hinweises auf die Patenterteilung: **27.07.1994**
(21) Anmeldenummer: 90101317.7
(22) Anmeldetag: 23.01.1990
(51) Int. Cl.: B65B 31/02

(54) **Vakuumverpackungsmaschine zum Verpacken von zu entsorgendem Gut**
Vacuum-packaging machine for packaging waste
Machine pour emballer sous vide des déchets

(30) Priorität: 03.02.1989 DE 3903280
(43) Veröffentlichungstag der Anmeldung: 08.08.1990
(73) Patentinhaber: MULTIVAC SEPP HAGGENMÜLLER KG, D-87787 Wolfertschwenden (DE)
(72) Erfinder: Natterer, Johann, D-8945 Legau (DE); Wankmiller, German, D-8951 Ronsberg (DE); Burghart, Konrad, D-8942 Ottobeuren (DE)
(74) Vertreter: Prüfer, Lutz H., Dipl.-Phys.

(56) Entgegenhaltungen:
- DE-A- 3 231 221
- GB-A- 2 038 619

## Beschreibung

Die Erfindung betrifft eine Verpackungsmaschine zum Verpacken von zu entsorgendem Gut nach dem ersten Teil des Patentanspruches 1.

Eine derartige Verpackungsmaschine ist aus der DE-A-3 231 221 bekannt. Bei dieser befindet sich über der Öffnung des Beutels ein aufklappbarer Deckel. Auf einer Seite des Beutels ist ein einzelner Folienzuschnitt oder eine Folienbahn angeordnet, die nach dem Befüllen mittels Zugketten über die Beutelöffnung ziehbar ist, so daß nach dem Abdecken des Beutelinneren mit der darübergezogenen Folie ein Verschließen erfolgen kann.

Aus der EP-A-0 299 821 ist eine Verpackungsmaschine bekannt, bei der einzelne gefüllte Behälter zusammen mit einer Abdeckfolie durch eine Versiegelungsstation geführt werden. Diese Versiegelungsstation weist ein Oberteil auf, das mit einer Vakuumquelle zum Anheben der Abdeckfolie verbunden ist.

Aufgabe der Erfindung ist es, eine Vakuumverpackungsmaschine der eingangs beschriebenen Art mit vereinfachtem Aufbau zu schaffen, mit der das zu entsorgende Gut ohne Verschmutzung der Umgebung einfach verpackbar ist.

Diese Aufgabe wird durch die in Patentanspruch 1 beschriebene Vakuumverpackungsmaschine gelöst.

Weiterbildungen der Erfindung sind in den Unteransprüchen gekennzeichnet.

Im weiteren erfolgt die Beschreibung eines Ausführungsbeispieles anhand der Figuren. Von den Figuren zeigen:
- Fig. 1: ein perspektivische Gesamtansicht der Maschine mit teilweise geöffnetem Deckel;
- Fig. 2: einen Vertikalschnitt durch die in Fig. 1 gezeigte Vorrichtung mit teilweise geöffnetem Deckel;
- Fig. 3: eine Fig. 2 entsprechende Darstellung mit geschlossenem Deckel;
- Fig. 4: eine vergrößerte Darstellung der Schweißeinrichtung im Schnitt;
- Fig. 5: eine Draufsicht auf die Maschine mit weggelassenem Deckel;
- Fig. 6: einen vergrößerten Schnitt zur Darstellung des Mechanismus zum Halten des Beutels bei geschlossenem Deckel;
- Fig. 7: eine vergrößerte Darstellung des Mechanismus zum Halten des Beutels bei geschlossener Kammer mit betätigter Schweißeinrichtung; und
- Fig. 8: einen mit der Maschine zu verwendenden Beutel.

Die Vakuumverpackungsmaschine ist als eine sogenannte Kammermaschine ausgebildet. Sie umfaßt ein Gehäuse 1 mit einem Behälterraum 2 zum Aufnehmen eines Beutels, einen Deckel 3 zum Verschließen des Behälterraumes, ein Bedienpult 4 und Fußschalter 5, 6.

Der Behälterraum 2 ist durch einen sich von der Gehäuseoberseite im wesentlichen vertikal nach unten erstreckenden, mit einem Boden an seiner Unterseite verschlossenen zylindrischen Behälter 7 gebildet. Die Öffnung des Behälterraumes ist von einem Ring 8 umgeben. Der Deckel 3 ist an seiner Rückseite 9 um eine Schwenkachse 10 schwenkbar mit dem Gehäuse 1 verbunden. Sowohl auf der der Schwenkachse 10 zugewandten Seite des Ringes als auch auf der gegenüberliegenden, der Öffnung entsprechenen Seite des Ringes sind auf der dem Deckel zugewandten Oberfläche Festhaltebolzen 11, 12 zur Aufnahme des Beutelrandes vorgesehen. Im Deckel sind auf der der Schwenkachse 10 gegenüberliegenden Seite, also öffnungsseitig, ebenfalls Festhaltebolzen 13 angeordnet.

Der Deckel 3 weist auf seinen beiden sich quer zur Schwenkachse 10 erstreckenden Seiten sich parallel zu den Seitenrändern 14, 15 der oberen Seite des Gehäuses 1 erstreckende Seitenwände 16, 17 auf. Diese sind so geformt, daß sie in der am besten aus den Figuren 1 und 2 ersichtlichen Weise den bei geöffnetem Deckel zwischen der Oberseite des Behälterraumes und der Innenseite des Deckels befindlichen Raum seitlich begrenzen bzw. abdichten. An dem der Schwenkachse gegenüberliegenden öffnungsseitigen Rand 18 weist der Deckel innen eine sich quer über die gesamte Öffnung erstreckende Absaugöffnung 19 auf. Diese ist über einen Schlauch 20 mit einer Vakuumpumpe 21 verbunden, die ihrerseits ausgangsseitig über einen Schlauch 22 mit einem Filter 23 verbunden ist, dessen Ausgangsseite in das Gehäuseinnere zurückführt. Gehäuse und zugehöriger Deckel sind so abgedichtet, daß bei geschlossenem Deckel das Behälterinnere nach außen hermetisch abgedichtet ist.

Auf der Bodenseite des Behälterraumes 2 ist eine pneumatisch betriebene, als Kolbenzylindereinrichtung ausgebildete Stempeleinrichtung 25 vorgesehen. Der Zylinder ist ortsfest im Gehäuse angeordnet. Sein in den Behälterraum 2 bodenseitig hineinreichender Stempel weist frontseitig eine sich im wesentlichen senkrecht zur Richtung der Achse des zylinderförmigen Behälterraumes 2 erstreckende Platte 26 auf. Die Kolbenzylindereinrichtung ist so ausgebildet, daß die Platte aus der in Fig. 2 gezeigten zurückgezogenen Stellung in die dort gestrichelt angedeutet vorgeschobene Stellung bewegbar ist.

Der Deckel wird durch den im Behälterrauminneren erzeugten Unterdruck in geschlossener Stellung gehalten. Es kann auch eine nicht gezeigte Verriegelungseinrichtung vorgesehen sein, die ihn in hermetisch verschlossener Stellung verriegelt. Durch Betätigen des zugehörigen Fußschalters 5 wird die Öffnung des Deckels durch Aufheben des Unterdruckes bzw. die Freigabe der Verriegelungseinrichtung durch eine nicht gezeigte Einrichtung in die in Fig. 2 gezeigte Einfüllstellung um einen Öffnungswinkel α von etwa 30 Grad zum Unterteil nach oben geschwenkt. Über die dadurch freigegebene Öffnungsweite können auch noch große Teile in den Abfallbeutel eingelegt werden. Durch Betätigen der anderen Fußtaste 6 wird der Deckel mit der nicht gezeigten Einrichtung bis zu einem Winkel β von etwa 65 Grad relativ zum Unterteil nach oben geschwenkt, so daß die das Abfallprodukt enthaltende Packung leicht entnehmbar ist.

Die bevorzugte Ausführung des zusammen mit der Maschine verwendeten Beutels 27 ist in Fig. 8 dargestellt. Der eigentliche Beutelteil 28 weist einen runden Rand und einen an diesen angeschweißten rechteckigen Kragen 29 auf. Dieser ist ein rechteckiger Folienzuschnitt mit kreisförmiger Öffnung 30. Der Kragen 29 ist über einen Falz 31 mit einem Abdeckteil 43 fest verbunden bzw. mit diesem einstückig ausgebildet. Das Abdeckteil 43 kann auf die Öffnung geklappt und mit dem Kragen verschweißt werden. Der Kragen weist an der an den Falz 31 angrenzenden Randseite zwei gegenüberliegend angeordnete Löcher 32, 33 sowie an der dem Falz gegenüberliegenden freien Seite entsprechende Löcher 34, 35 auf. Das Abdeckteil 43 selbst weist an seiner dem Falzrand gegenüberliegenden freien Randseite entsprechende Löcher 36, 37 auf. Die Löcher 32 bis 35 sind geometrisch entsprechend der Lage der Festhaltebolzen 11 - 13 angeordnet.

Wie am besten aus Fig. 6 und 7 ersichtlich ist, sind die Festhaltebolzen 11 - 13 in zugehörigen Bolzenführungen 38 - 40 geführt. Die in dem Ring 8 geführten Bolzen 11, 12 sind an dem Gehäuse fest angebracht. Die in dem die Innenfläche des Deckels bildenden Teil 55 geführten Bolzen 13 sind mit Hilfe von jeweils in einem Sackloch am Grund anliegenden Druckfedern 41 in die in Fig. 6 gezeigte über die Innenfläche des Deckels hervorstehende Stellung vorgespannt. Der Kopf der Bolzen ist in der am besten aus Fig. 7 ersichtlichen Weise nach außen kegelförmig angedreht und besitzt eine Hinterdrehung 42.

Im Betrieb wird der in Fig. 8 gezeigte Abfallbeutel mit seinem Beutelteil 28 in den Behälterraum 2 eingesetzt, und der Kragen und das Abdeckteil werden mit ihren Löchern 32 - 37 in die zugehörigen Bolzen eingehängt, wie dies am besten aus den Fig. 2, 3 und 6 ersichtlich ist. Dadurch wird erreicht, daß der Beutel sowohl in geschlossenem Zustand als auch in geöffentem Zustand in seiner Position festgehalen wird und insbesondere der Abdeckteil 43 des Beutels an der der Öffnung 30 des Beutelteils gegenüberliegenden Innenseite des Deckels stets anliegt und verhindert, daß diese Innenseite beschmutzt wird.

Die zum Verschweißen der nicht miteinander verbundenen Teile von Beutelteil 28 bzw. Kragen 29 und Abdeckteil 43 dienende Siegeleinrichtung ist insbesondere aus den Fig. 4 und 5 ersichtlich. Im Ring 8 ist in der der Innenseite des Deckels zugewandten Oberfläche 44 eine Nut 45 vorgesehen, deren Kontur der gewünschten Siegelnaht entspricht, wie dies aus Fig. 5 ersichtlich ist. In dieser Nut ist eine als Rohrheizkörper ausgebildete Heizung 46 vorgesehen. Bei dieser ist das Widerstandselement 47 isoliert in einem dünnen Metallrohr 48 mit einer gesamten Dicke von ca. 4 mm eingebracht. Der Rohrheizkörper ist in der Nut durch kegelförmige Scheiben gehalten und kann sich bei Erwärmung sowohl in radialer als auch in axialer Richtung ausdehnen. Es ist somit keine Spannvorrichtung notwendig, wie sie üblicherweise beim Schweißen mit Impulsbändern verwendet wird.

Wie aus Fig. 4 ersichtlich ist, befinden sich auf der Unterseite des Ringes 8 Schlauchmembranen 49-51, die über eine Druckluftquelle 52 derart betätigbar sind, daß der Ring 8 in Richtung des Pfeiles 53 aus der in den Fig. 3, 4 und 6 gezeigten abgesenkten Stellung in die in Fig. 7 gezeigte Versiegelungsstellung angehoben wird. Gegenüber dem Rohrheizkörper 46 ist auf der Innenseite des Deckels ein Widerlager 54 aus einem Elastomer vorgesehen.

Wird der Ring 8 aus der in Fig. 6 gezeigten abgesenkten Stellung in die in Fig. 7 gezeigte angehobene Stellung bewegt, wirken einerseits der Rohrheizkörper 46 und das Widerlager 54 zum Verschweißen von Kragen 29 und Abdeckteil 43 des Beutels zusammen. Andererseits werden die Köpfe der Festhaltebolzen 13 in der aus Fig. 7 ersichtlichen Weise in die Bolzenführungen zurückgedrückt. Der Ring 8 schiebt sich gleichzeitig über die Bolzen 11, 12 nach oben, so daß diese in den Bolzenführungen verschwinden. Dadurch wird der Kragen von den Bolzen abgeschoben.

Die Steuerung 24 ist einerseits mit dem Bedienpult 4 und den Fußschaltern 5, 6 und andererseits mit der Vakuumpumpe 21, der die Öffnungsstellung des Deckels freigebenden Einrichtung, der Siegeleinrichtung, der Stempeleinrichtung und gegebenenfalls der Verriegelungseinrichtung verbunden.

Im Betrieb wird zunächst der in Fig. 1 gezeigten geöffneten Stellung der Beutel derart eingesetzt, daß sich der Verbindungsrand von Kragen und Abdeckteil im wesentlichen parallel zur rückseitigen Schwenkachse 10 erstreckt, wie dies am besten aus Fig. 2 ersichtlich ist. Die Löcher 32 - 37 werden in die Festhaltebolzen eingehängt. Durch die Fixierung des Kragens am Unterteil wird beim Befüllen des Beutels weitgehend eine Faltenbildung verhindert. Gleichzeitig kann der Beutelkragen beim Befüllen nicht verrutschen, bis die Verschweißung des Abfallbeutels erfolgt ist. Nach dem Einsetzen des Beutels wird zu verpackendes Gut in diesen eingefüllt. Anschließend wird der Deckel geschlossen.

Die Steuerung ist so ausgebildet, daß bei geschlossenem Kammerdeckel der Innenraum in Gehäuse und Behälterraum und damit insbesondere im Beutelinneren auf einen vorbestimmten Wert von vorzugsweise etwa 700 mbar evakuiert wird. Durch das Evakuieren mittels der Vakuumpumpe 21 wird verhindert, daß Gase von dem zu verpackenden Gut nach außen treten können. Der vorgegebene Unterdruck wird bei verschlossenem Deckel durch entsprechende Regelung aufrecht erhalten und nach jeder Zwischenbefüllung wiederhergestellt.

Zum weiteren Einfüllen von Gut wird über Betätigung des Fußschalters 5 die Verriegelung des Deckels 3 freigegeben.

Gleichzeitig wird das Absaugen an der Absaugöffnung 19 eingeschaltet, so daß die Luft oberhalb des geöffneten Beutels abgesaugt wird. Dadurch wird erreicht, daß die Bedienungsperson bei geöffnetem Deckel nicht mit kontaminierten Schwebeteilchen und Gasen in Berührung kommt und nichts in die Umgebung abgegeben wird.

Ist der Füllvorgang abgeschlossen, schließt der Deckel automatisch, sobald der Fußschalter 5 losgelassen wird. Die Atmosphäre im Kammer- und Beutelinnenraum wird dann wie oben beschrieben auf den vorgegebenen Wert evakuiert.

Soll der Beutel entnommen werden, wird dies über Betätigen des Fußschalters 6 eingeleitet. In einem ersten Schritt wird zunächst die Evakuierung bis zu einem vorgegebenen Soll-Wert fortgesetzt, damit im Beutelinneren das gewünschte Vakuum herrscht. Es wird der Ring 8 über die Schlauchmembranen 49 - 51 angehoben, und es erfolgt ein Versiegeln über die Siegeleinrichtung 46 - 48. Vor dem Öffnen des Deckels erfolgt zunächst eine Belüftung des Kammerinneren. Die Stempeleinrichtung 25 wird so angesteuert, daß über die Platte 26 der Beutel vor oder während des Belüftungsvorganges zur Verminderung seines Volumens und zum Erreichen einer gewünschten kompakten Form zusammengedrückt wird. Anschließend kann der Deckel geöffnet werden. Der Deckel wird - in diesem Fall bei ausgeschalteter Vakuumpumpe - geöffnet, und die fertige versiegelte Packung kann entnommen und durch einen neuen einzuhängenden Beutel ersetzt werden.

## Patentansprüche

1. Vakuumverpackungsmaschine zum Verpacken von zu entsorgendem Gut,
mit einem einen offenen Beutel (27) zum Einfüllen des Gutes aufnehmenden Behälterraum (2),
einem den Behälterraum (2) nach außen hermetisch abdichtenden aufklappbaren Deckel (3),
einer Evakuiereinrichtung (19, 20, 21) zum Evakuieren des Beutelinnenraumes, und
einer den Beutel (27) mit einem Abdeckteil (43) für den Beutel miteinander verschweißenden Siegeleinrichtung (46, 47, 48, 54), gekennzeichnet durch eine Einrichtung (13) zum Befestigen des Abdeckteiles (43) auf der der Beutelseite zugewandten Innenseite des Deckels (3) derart, daß das Abdeckteil (43) auch im aufgeklappten Zustand des Deckels (2) an dessen Innenseite anliegt.

2. Vakuumverpackungsmaschine zum Verpacken von zu entsorgendem Gut nach Anspruch 1,
dadurch gekennzeichnet, daß auf dem den Behälterraum (2) umgebenden Rand und/oder auf der Innenseite des Deckels (3) Einrichtungen (11, 12, 13) zum Arretieren von Beutelrand und/oder Abdeckteil (43) vorgesehen sind.

3. Vakuumverpackungsmaschine zum Verpacken von zu entsorgendem Gut nach Anspruch 2,
dadurch gekennzeichnet, daß die Einrichtungen (11, 12, 13) als in Bohrungen (38, 39, 40) in dem Rand bzw. der Deckelinnenseite eingelassene Bolzen ausgebildet sind, die in geöffneter Stellung des Deckels (3) über den Rand bzw. die Innenseite hervorstehen und nach dem Verschweißen in einer Beutelfreigabestellung sind.

4. Vakuumverpackungsmaschine zum Verpacken von zu entsorgendem Gut nach einem der Ansprüche 1 bis 3,
dadurch gekennzeichnet, daß der Deckel (3) auf seiner Innenseite eine mit der Evakuiereinrichtung (21) verbundene Absaugöffnung (19) aufweist.

5. Vakuumverpackungsmaschine zum Verpacken von zu entsorgendem Gut nach einem der Ansprüche 1 bis 4,
dadurch gekennzeichnet, daß der Deckel (3) um eine Schwenkachse (10) in die Einfüllöffnung schwenkbar ist und daß seitliche Abdeckungen (16) zum Abdecken der Seiten zwischen Deckel (3) und Behälterraum (2) in geöffneter Stellung des Deckels (3) vorgesehen sind.

6. Vakuumverpackungsmaschine zum Verpacken von zu entsorgendem Gut nach einem der Ansprüche 1 bis 5,
dadurch gekennzeichnet, daß eine Steuerung (24) zum Betätigen von Evakuiereinrichtung (21) und Siegeleinrichtung (46, 47, 48, 54) vorgesehen ist.

7. Vakuumverpackungsmaschine zum Verpacken von zu entsorgendem Gut nach Anspruch 6,
dadurch gekennzeichnet, daß eine mit der Steuerung (24) verbundene Deckelverriegelungseinrichtung und mit der Steuerung (24) verbundene Vorwahlschalter für die Betriebsweise vorgesehen sind.

8. Vakuumverpackungsmaschine zum Verpacken von zu entsorgendem Gut nach Anspruch 6 oder 7,
dadurch gekennzeichnet, daß bei vorgewählter Betriebsweise "Einfüllen" die Steuerung (24) das Schwenken des Deckels (3) um einen vorgewählten Winkel α in die geöffnete Stellung freigibt und gleichzeitig die Evakuiereinrichtung (21) über die Absaugöffnung (19) einschaltet.

9. Vakuumverpackungsmaschine zum Verpacken von zu entsorgendem Gut nach einem der Ansprüche 6 bis 8,
dadurch gekennzeichnet, daß bei vorgewählter Betriebsweise "Verpackung entnehmen" über die Steuerung (24) der Beutelinnenraum evakuiert wird, bei Erreichen eines vorgewählten Unterdruckes die Siegeleinrichtung (46, 47, 48, 54) das Abdeckteil (43) und den Beutel (27) miteinander verschweißt und danach der Deckel (3) um einen vorgewählten Winkel β bis in eine Entnahmestellung schwenkbar ist.

10. Vakuumverpackungsmaschine zum Verpacken von zu entsorgendem Gut nach einem der Ansprüche 1 bis 9,
dadurch gekennzeichnet, daß in geschlossener Stellung des Deckels (3) der Behälterraum (2) auf einem vorgegebenen Vakuum gehalten bleibt.

11. Vakuumverpackungsmaschine zum Verpacken von zu entsorgendem Gut nach einem der Ansprüche 1 bis 10,
dadurch gekennzeichnet, daß die Siegeleinrichtung (46, 47, 48, 54) einen in einer der gewünschten Siegelkontur entsprechenden Nut (45) angeordneten Rohrheizkörper (46), bei dem das Widerstandselement isoliert in einem Metallrohr eingebracht ist, aufweist.

12. Vakuumverpackungsmaschine zum Verpacken von zu entsorgendem Gut nach einem der Ansprüche 1 bis 11,
dadurch gekennzeichnet, daß im Bodenbereich des Behälterraumes (2) eine Stempeleinrichtung (26) vorgesehen ist, die bei dem nach dem Verschweißen des Beutels (27) erfolgenden Belüften in Richtung des noch verriegelten Deckels (3) zum Zusammendrücken des Beutels drückt.

13. Beutel zur Verwendung in einer Vakuumverpackungsmaschine nach einem der Ansprüche 1 bis 12,
mit einem einen Rand aufweisenden Beutelabschnitt (28), einem mit diesem verschweißten Kragen (29) und einem mit dem Kragen (29) über einen Falz verbundenen Abdeckteil (43) und Löchern (32 - 37) in Kragen (29) und Abdeckteil (43) zum Einhängen in die Einrichtungen (11, 12, 13).

## Claims

1. Vacuum packaging machine for packaging material to be disposed of as waste, comprising
a receiving space (2) to accommodate an open bag (27) to be charged with the material,
a cover (3) adapted to be swung open, which hermetically seals said receiving space (2) from the outside,
an evacuation means (19, 20, 21) for evacuating the interior of said bag, and
sealing means (46, 47, 48, 54) for sealing said bag (27) and a covering element (43) for said bag to each other,
characterized by means (13) for fastening said covering means (43) on the inside of said cover (3), facing the side of the bag, so as to cause said covering means (43) to bear against the inner surface of said cover (2) even if the latter is swung open.

2. Vacuum packaging machine for packaging material to be disposed of as waste according to Claim 1,
characterized in that at the rim enclosing said receiving space (2) and/or at the inner surface of said cover (3) means (11, 12, 13) are provided for locking the rim of said bag and/or said covering element (43).

3. Vacuum packaging machine for packing material to be disposed of as waste, according to Claim 2,
characterized in that said means (11, 12, 13) are provided in the form of pins inserted into bores (38, 39, 40) in said rim or said inner surface of the cover, which pins project beyond the rim or the inner surface if said cover is in its opened position, and which, after sealing, are in a bag-releasing position.

4. Vacuum packaging machine for packing material to be disposed of as waste, according to any of Claim 1 to 3,
characterized in that said cover (3) presents an extraction opening (19) provided on its inner surface and connected to said evacuation means (21).

5. Vacuum packaging machine for packing material to be disposed of as waste, according to any of Claims 1 to 4,
characterized in that said cover (3) is adapted to be pivoted about a swivelling axis (10) in said charging opening, and that lateral covers (16) are disposed so as to cover the sides between said cover (3) and said receiving space (2) when said cover is in its open position (3).

6. Vacuum packaging machine for packing material to be disposed of as waste, according to any of Claims 1 to 5,
characterized in that a controller (24) is provided for actuating said evacuation means (21) and said sealing means (46, 47, 48, 54).

7. Vacuum packaging machine for packing material to be disposed of as waste, according to Claim 6,
characterized in that cover-locking means connected to said controller (24), as well as a selector switch for selecting the operating mode, are provided, which switch is connected to said controller (24).

8. Vacuum packaging machine for packing material to be disposed of as waste, according to Claim 6 or 7,
characterized in that in the selected "charging" operating mode, said controller triggers said cover (3) to pivot through a selected angle α into the open position while said evacuation means (21) are actuated simultaneously through said extraction opening (19).

9. Vacuum packaging machine for packing material to be disposed of as waste, according to any of Claims 6 to 8,
characterized in that in the selected "package removal" operating mode, by activating said controller (24), the interior of said bag is evacuated, said sealing means (46, 47, 48, 54) seal said covering element (43) and said bag (27) to each other as soon as a selected vacuum level has been reached, and thereafter said cover (3) may be pivoted through a selected angle β until it arrives in a removal position.

10. Vacuum packaging machine for packing material to be disposed of as waste, according to any of Claims 1 to 9,
characterized in that with said cover (3) being in its closed position, said receiving space (2) remains maintained at a selected vacuum level.

11. Vacuum packaging machine for packing material to be disposed of as waste, according to any of Claims 1 to 10,
characterized in that said sealing means (46, 47, 48, 54) comprise a tubular heating element(46) disposed in a groove (45) corresponding to the desired sealing contour, wherein the heating resistor is introduced and isolated in a metal tube.

12. Vacuum packaging machine for packing material to be disposed of as waste, according to any of Claims 1 to 11,
characterized in that ram means (26) are provided in the bottom zone of said receiving space (2), which, during the venting step following the the step of sealing said bag (27), presses towards said cover (3), which still locked, so as to compress said bag.

13. Bag for use with and in a vacuum packaging machine according to any of Claims 1 to 12,
which comprises a bag segment (28) having a rim, a collar (29) sealed thereto, as well as a covering element (43) connected to said collar (29), and holes (32 to 37) in said collar (29) and said covering element (43), which bag is adapted to be suspended in said means (11, 12, 13).

## Revendications

1. Machine d'emballage à vide à emballer du matériau à éliminer comme déchets, comprenant
un compartiment (2) à recevoir un sac ouvert (27) pour le remplissage du matériau,
un couvercle (3) relevable à étancher hermétiquement ledit compartiment (2) du l'extérieur,
un dispose d'évacuation (19, 20, 21) à évacuer l'intérieur dudit sac, et
un moyen de soudage (46, 47, 48, 54) à souder ledit sac (27) et un élément de couverture (43) pour ledit sac l'un avec l'autre,
caractérisée par un moyen (13) d'arche dudit élément de couverture (43) du côté intérieur dudit couvercle (3), en face du côté du sac, de façon que ledit élément de couverture (43) porte bien contre la face intérieure dudit couvercle (2) même quand le dernier est relevé.

2. Machine d'emballage à vide à emballer du matériau à éliminer comme déchets, selon la revendication 1,
caractérisée en ce qu'au bord entourant ledit compartiment (2) et/ou à la face intérieure dudit couvercle (3) des moyens (11, 12, 13) sont prévus pour l'arrêt du bord dudit sac et/ou dudit élément de couverture (43).

3. Machine d'emballage à vide à emballer du matériau à éliminer comme déchets, selon la revendication 2,
caractérisée en ce que lesdits moyens (11, 12, 13) sont prévus sous forme de bons enfoncés dans des alésages (38, 39, 40) dans ledit bord ou ladite face intérieure du couvercle, lesquels bons font saillie du bord ou de la face intérieure quand ledit couvercle se trouve en position ouverte, et qui se trouvent dans une position de relâchement du sac après le soudage.

4. Machine d'emballage à vide à emballer du matériau à éliminer comme déchets, selon une quelconque des revendications 1 à 3,
caractérisée en ce que ledit couvercle (3) présente une ouverture d'aspiration (19) qui est disposée sur sa face intérieure et raccordée audit dispositif d'évacuation (21).

5. Machine d'emballage à vide à emballer du matériau à éliminer comme déchets, selon une quelconque des revendications 1 à 4,
caractérisée en ce que ledit couvercle (3) est pivotable autour un pivot (10) dans ladite ouverture de remplissage, et en ce que des chapes (16) latérales sont disposées pour recouvrir les côtés entre ledit couvercle (3) et ledit compartiment (2) à position ouverte dudit couvercle (3).

6. Machine d'emballage à vide à emballer du matériau à éliminer comme déchets, selon une quelconque des revendications 1 à 5,
caractérisée en ce qu'un organe de commande (24) est prévu à commander ledit dispositif d'évacuation (21) et ledit moyen de soudage (46, 47, 48, 54).

7. Machine d'emballage à vide à emballer du matériau à éliminer comme déchets, selon la revendication 6,
caractérisée en ce qu'un moyen à verrouiller ledit couvercle, qui est raccordé audit organe de commande (24), ainsi qu'un préselecteur à préselectionner le mode opératoire sont prévus, qui est relié audit organe de commande (24).

8. Machine d'emballage à vide à emballer du matériau à éliminer comme déchets, selon la revendication 6 ou 7,
caractérisée en ce qu'au mode opératoire "remplissage" préselectionnée, ledit organe de commande (24) lance le pivotement dudit couvercle (3), par un angle α préselectionné, dans la position ouverte, en enclenchant, en même temps, ledit dispositif d'évacuation (21) via ladite ouverture d'aspiration (19).

9. Machine d'emballage à vide à emballer du matériau à éliminer comme déchets, selon une quelconque des revendications 6 à 8,
caractérisée en ce que'au mode opératoire "prélevage d'emballage" préselectionné, moyennant ledit organe de commande (24), l'intérieur dudit sac est évacué, ledit moyen de soudage (46, 47, 48, 54) soude ledit élément de couverture (43) et ledit sac (27) l'un avec l'autre dès qu'un niveau de dépression préselectionné est atteint, et ci-après ledit couvercle (3) est pivotable, par un angle β préselectionné, jusque il arrive dans une position de prélevage.

10. Machine d'emballage à vide à emballer du matériau à éliminer comme déchets, selon une quelconque des revendications 1 à 9,
caractérisée en ce qu'à la position fermée dudit couvercle (3) ledit compartiment (2) reste tenu à un niveau de dépression défini.

11. Machine d'emballage à vide à emballer du matériau à éliminer comme déchets, selon une quelconque des revendications 1 à 10,
caractérisée en ce que ledit moyen de soudage (46, 47, 48, 54) comprend un élément de chauffage tubulaire (46) disposé dans une rainure (45) en correspondance avec le contour de soudage souhaité, dans lequel l'élément de chauffage électrique est introduit et isolé dans un tube métallique.

12. Machine d'emballage à vide à emballer du matériau à éliminer comme déchets, selon une quelconque des revendications 1 à 11,
caractérisée en ce qu'un moyen à étampe (26) est disposé dans la zone du fond dudit compartiment (2), qui, au cours de l'aérage suivant le soudage dudit sac (27), presse vers ledit couvercle (3) encore verrouillé afin de comprimer ledit sac.

13. Sac à utiliser dans une machine d'emballage à vide selon une quelconque des revendications 1 à 12,
qui comprend un segment (28) de sac à un bord, un collet (29) en soudé, ainsi qu'un élément de couverture (43) raccordé audit collet (29), et des trous (32 à 37) dans ledit collet (29) et ledit élément de couverture (43), apte à être posé dans lesdits moyens (11, 12, 13).
